# EUROPÄISCHE PATENTSCHRIFT

(11) **EP 2 668 043 B1**
(45) Veröffentlichungstag und Bekanntmachung des Hinweises auf die Patenterteilung: **08.04.2015**
(21) Anmeldenummer: 11805770.2
(22) Anmeldetag: 14.12.2011
(51) Int. Cl.: B41J 29/02, B41J 13/00

(54) **TERMINAL ZUR EIN- BZW. AUSGABE VON DATEN**
TERMINAL FOR INPUTTING AND OUTPUTTING DATA
TERMINAL D'ENTRÉE ET DE SORTIE DE DONNÉES

(30) Priorität: 25.01.2011 DE 202011001915 U
(43) Veröffentlichungstag der Anmeldung: 04.12.2013
(73) Patentinhaber: Polygon-Produktdesign, Konstruktion, Herstellung GmbH, 63179 Obertshausen (DE)
(72) Erfinder: HORST, Hild, 63533 Mainhausen (DE)
(74) Vertreter: Rassler, Andrea
(86) Internationale Anmeldenummer: PCT/EP2011/006292
(87) Internationale Veröffentlichungsnummer: WO 2012/100800

(56) Entgegenhaltungen:
- DE-U1-202004 007 545
- KR-A- 20070 066 305

## Beschreibung

Die Erfindung betrifft ein Terminal zur Ein- bzw. Ausgabe von Daten, gemäß dem Oberbegriff von Anspruch 1.

Terminals zum interaktiven Austausch von Informationen und von Daten sind heute im täglichen Leben weit verbreitet. Ob im Einzelhandel, auf Flughäfen oder im Finanzbereich, überall bietet sich die Möglichkeit, geschäftliche Transaktionen an IT-Geräten in Bereichen des öffentlichen Lebens durchzuführen. Die Terminals weisen dabei einen Bildschirm auf, der als Touchscreen ausgebildet ist, mittels welchem ein Benutzer mit dem Terminal interagiert. Die von dem Benutzer eingegebenen Befehle werden durch eine Signalverarbeitungseinheit, insbesondere einen Mikroprozessor, verarbeitet. In vielen Fällen ist der Einsatz einer Druckereinheit notwendig, mittels welcher die von der Signalverarbeitungseinheit bestimmten Informationen und Daten an den Benutzer in Papierform ausgegeben werden. Häufig werden aber die in Papierform ausgedruckten Daten nicht aus der Druckereinheit entnommen, was aus Datenschutzgründen unerwünscht ist, da unbeteiligte Personen Zugang zu Informationen erlangen, die für sie nicht bestimmt sind.

Aus der DE 20 2004 007 545 U1 ist es bekannt, dass diese nicht benutzten, von der Druckereinheit ausgegebenen Ausdrucke einer Papierverarbeitungsanlage zugeführt werden, in der eine erneute Bedruckung des Ausdruckes erfolgt. Dabei wird der Ausdruck wieder in die Druckereinheit eingezogen und unleserlich gemacht. Allerdings ist diese sogenannte "Blackener-Lösung" nur mittels eines Thermodruckers möglich, der im Terminal eingesetzt wird und das wieder eingezogene Papier schwärzt. Alternativ werden diese nicht benutzten Ausdrucke in einer Zerschneidevorrichtung zerkleinert.

Die KR 2007 0066305 A offenbart einen Belegdrucker, welcher eine Papiervernichtungseinrichtung umfasst, um Belege, die vom Nutzer des Belegdruckers nicht aus dem Belegdrucker entnommen wurden, zu shreddern.

Der Erfindung liegt somit die Aufgabe zugrunde, ein Terminal zur Ein- und Ausgabe von Daten anzugeben, welches eine Papieraufnahme bei Verwendung von unterschiedlichen Typen von Druckereinheiten und eine datenschutzgerechte Entsorgung der nicht aus der Druckereinheit entnommenen Dokumente ermöglicht.

Erfindungsgemäß wird die Aufgabe durch die Merkmale des Anspruchs 1 gelöst. Dies hat den Vorteil, dass das bereits datenschutzgerecht vernichtete Papier von außen unzugänglich in der Papieraufnahmeeinheit gesammelt wird. Ist die verschlossene Papieraufnahmeeinheit gefüllt, wird das darin befindliche, vernichtete Papier entnommen. Das der Papieraufnahmeeinheit zugeführte Papier wird dabei durch die Papieraufnahmeeinheit selbst datenschutzgerecht vernichtet. Eine solche Einrichtung ist für die unterschiedlichsten Druckertypen anwendbar. Durch die hängende Anordnung lässt sich das Terminal sehr kompakt und platzsparend gestalten. Die Anordnung der Papieraufnahmeeinheit oberhalb der Druckereinheit ist insbesondere bei der Verwendung von Laserdruckereinheiten von Vorteil, da der Laserdrucker in der Art und Weise, wie er kommerziell erhältlich ist, ohne weitere Anpassung in das Terminal eingebaut werden kann und mit der Papieraufnahmeeinheit aufgerüstet wird. Dadurch entfallen Zusatzkosten für weitere Bauteile.

Vorteilhafterweise ist die Papiertransporteinheit als Papierleiteinrichtung ausgebildet, welche direkt mit der Papieraufnahmeeinheit verbunden ist und/oder einen Pufferbereich für das aus der Druckereinheit geführte Papier aufweist. Bei einer solchen Papierleiteinrichtung handelt es sich um mindestens ein Leitblech, welches das Papier gezielt der Papieraufnahmeeinheit zuführt. Dabei leiten die Leitbleche das Papier direkt in die Papieraufnahmeeinheit, welches von dieser weiter verarbeitet wird. Bei dem Pufferbereich handelt es sich um einen Ablagebereich, in dem das Papier vor der Papieraufnahmeeinheit, z.B. in einem Bogen, gelagert werden kann. Dadurch können mechanische Einflüsse, die von der Papieraufnahmeeinheit auf die Druckereinheit übertragen werden, unterbunden werden. Unter solchen mechanischen Einflüssen sind beispielsweise Vibrationen zu verstehen, die durch die, als Papiervernichtungseinheit ausgebildete Papieraufnahmeeinheit im Betrieb hervorgerufen werden können. Der Pufferbereich entkoppelt somit mechanisch die Kräfte und die Transportgeschwindigkeit der Papieraufnahmeeinheit von der Druckereinheit.

In einer Weiterbildung weist die Papiertransporteinheit mindestens eine Papierübernahmeeinheit für das aus der Druckereinheit herausgeführte Papier auf, welche aus zwei sich gegeneinander drehenden Rollen besteht, zwischen welchen das Papier transportierbar ist, wobei der Pufferbereich vor und/oder nach einer Papieraufnahmeeinheit bzw. zwischen zwei Papieraufnahmeeinheiten angeordnet ist. Mittels dieser Papierübernahmeeinheit kann die Geschwindigkeit, mit welcher das Papier die Druckereinheit verlässt, gegenüber der Geschwindigkeit der Papieraufnahmeeinheit korrigiert bzw. angepasst werden. Durch diese Korrektur bzw. Anpassung werden Papierstaus an der Papieraufnahmeeinheit zuverlässig unterbunden.

In einer Variante weist die Papiertransporteinheit zwei mit unterschiedlicher Geschwindigkeit fördernde Papierübernahmeeinheiten auf, welche hintereinander angeordnet sind, wobei die zwei Rollen der, der Druckereinheit nach geordneten ersten Papierübernahmeeinheit einen anderen Durchmesser aufweisen, als die Rollen der, der Papieraufnahmeeinheit vor gelagerten zweiten Papierübernahmeeinheit. Dabei wird die der Druckereinheit nachgeordnete Papierübernahmeeinheit mit der Geschwindigkeit der Druckereinheit betrieben, während die Papierübernahmeeinheit, die direkt der Papieraufnahmeeinheit vorgelagert ist, mit der Geschwindigkeit der Papieraufnahmeeinheit betrieben werden kann. Durch diese einfache Ausgestaltung wird sichergestellt, dass die Papierbögen, welche nicht entnommen werden, automatisch der Papieraufnahmeeinheit zugeführt und dort zerkleinert oder unkenntlich gemacht werden. Durch die unterschiedliche Gestaltung der Durchmesser der Rollen wird auf sehr einfache Weise die Geschwindigkeit des aus der Druckereinheit heraustretenden Papiers an die Geschwindigkeit der Papieraufnahmeeinheit angepasst. Durch die Ausbildung eines Pufferbereiches vor der Papieraufnahmeeinheit wird in diesem Pufferbereich das Papier zwischengelagert, bevor es der Papieraufnahmeeinheit zugeführt werden kann. Dies ist besonders vorteilhaft, wenn die Papieraufnahmeeinheit mit einer geringeren Geschwindigkeit arbeitet als die Druckereinheit. Dadurch wird ein Papierstau zuverlässig verhindert.

In einer einfachen Ausführungsform sind die Rollen der Papierübernahmeeinheit der Papieraufnahmeeinheit und/oder einer Papierentnahmeeinheit durch einen gemeinsamen Motor oder mehrere einzelne Motoren angetrieben, wobei die Papiertransporteinheit mit einer Papiergeschwindigkeitssteuereinheit ausgestattet ist, welche die Geschwindigkeit der Motoren zueinander und zur Ausgabegeschwindigkeit der Druckereinheit anpasst. Dadurch, dass die einzelnen Motoren durch die Papiergeschwindigkeitssteuereinheit angesteuert werden, wird gewährleistet, dass das Papier ohne Stau durch das Terminal bewegt wird. Dabei kann auf eine Papierübernahmeeinheit verzichtet werden, wobei die Papiertransporteinheit durch die Papiergeschwindigkeitssteuereinheit angetrieben wird. Im einfachsten Fall werden als Papiergeschwindigkeitssteuereinheit die Druckereinheit selbst, sofern die Geschwindigkeit regelbar ist bzw. ein die Papieraufnahmeeinheit steuernder Mikroprozessor verwendet. Wenn der druckereigene Motor dazu geeignet ist, kann er zusätzlich mit der Papiertransporteinheit bzw. der Papieraüfnahmeeinheit gekoppelt werden. Die Kopplung kann z.B. über einen Freilauf geschehen, damit die Papiervernichtungseinheit lediglich im Rückwärtsgang der Druckereinheit mitläuft. Durch die Mitbenutzung des Druckermotors kann also ein weiterer Motor eingespart werden. Somit kann auf die Verwendung von zusätzlichen elektronischen Geräten verzichtet werden, was das Terminal in seinem Aufbau vereinfacht und Kosten reduziert.

Vorteilhafterweise leitet die Papiertransporteinheit das aus der Druckereinheit geführte Papier über einen Umlenkmechanismus in eine Papierentnahmeeinheit, welche von einem Sensor überwacht ist, wobei der Umlenkmechanismus vorzugsweise als Weiche ausgeführt ist. Das Papier wird in der üblichen Art und Weise aus der Laserdruckereinheit herausgeführt. Dabei wird das Papier mit einer angepassten Geschwindigkeit von der Papiertransporteinheit als Umlenkmechanismus aus der Laserdruckereinheit übernommen. Der Sensor überwacht, ob das Papier vom Benutzer entnommen worden ist oder ob das Papier in der Entnahmeeinheit verbleibt.

In einer Ausgestaltung transportiert ein Motor bei einer durch den Sensor detektierten Nichtentnahme des Papiers aus der Papierentnahmeeinheit in die entgegen gesetzte Richtung, wodurch das Papier über den als Weiche ausgebildeten Umlenkmechanismus der Papieraufnahmeeinheit zuführbar ist. Für diesen Vorgang wird nur ein Motor, der in zwei Richtungen ansteuerbar ist, benötigt, um die Papiertransporteinheit in zwei entgegen gesetzten Richtungen bewegen zu können. Somit ist für den Fall des Widereinzuges des in der horizontalen Papierentnahmeeinheit verbliebenen Papiers und des Transports in die Papieraufnahmeeinheit keine zusätzliche Elektronik notwendig.

Vorteilhafterweise ist der Papiervernichtungseinheit ein Papieraufnahmebehälter zur Aufnahme von Papierpartikeln, die durch die Papiervernichtungseinheit erzeugt sind, nachgeordnet. Dieser Papieraufnahmebehälter nimmt das durch die Papiervernichtungseinheit unkenntlich gemachte oder zerkleinerte Papier geordnet auf und ermöglicht, dass das Terminal mit der beschriebenen Druckereinheit einen längeren

Zeitraum arbeiten kann, ohne dass das, von der Papiervernichtungseinheit abgegebene, unkenntlich gemachte Papier gleich entsorgt werden muss.

In einer Variante ist eine Signaleinrichtung zur Anzeige für das Vorhandensein des Papieraufnahmebehälters und/oder dem Geschlossensein mindestens einer Wartungsklappe vorhanden. Damit wird eine Stromzufuhr zur Papiervernichtungseinheit unterbunden, wenn der Papieraufnahmebehälter nicht in der gewünschten Position angeordnet ist. Bei Varianten mit einer Wartungsklappe ist diese so angeordnet, dass sie weder mit eingesetztem Papieraufnahmebehälter geöffnet, noch ohne Papieraufnahmebehälter geschlossen werden kann. Damit wird gewährleistet, dass die Stromzufuhr bei geöffneter Wartungsklappe stets unterbrochen ist. Alternativ ist eine zweite Signaleinrichtung vorgesehen, die den Schließzustand der Wartungsklappe detektiert. Der Füllstand des Papieraufnahmebehälters wird über eine Zählelektronik oder einen Füllstandssensor überwacht.

In einer Weiterbildung verfügt die Papierentnahmeeinheit über einen teilbegrenzten Freilaufmechanismus, welcher ermöglicht, das Papier ohne Widerstand um einen gewissen Betrag aus der Papierentnahmeeinheit herauszuziehen, wobei die Papierentnahmeeinheit insbesondere mit einem Blattentnahmesensor verbunden ist, welcher die Bewegung des Freilaufmechanismus detektiert und eine Ausgabe des Papiers auslöst.

In einer Ausgestaltung befindet sich an der Papiervernichtungseinheit ein Auffangbeutel, welcher auch den Papieraufnahmebehälter abschirmt. Dieser Auffangbeutel ist so gestaltet, dass er Papierpartikel aufnimmt, welche bei der Wartung, beim Shreddern bzw. beim Wechsel des Papieraufnahmebehälters herunterfallen können.

Die Erfindung lässt zahlreiche Ausführungsformen zu. Zwei davon sollen anhand der in der Zeichnung dargestellten Figuren näher erläutert werden.
- Figur 1:: Papiertransporteinheit mit Papierleiteinrichtung und Papieraufnahmeeinheit
- Figur 2:: Papiertransporteinheit mit einer Papierübernahmeeinheit
- Figur 3:: Papiertransporteinheit mit zwei Papierübernahmeeinheiten
- Figur 4:: eine Schnittansicht der Papiertransporteinheit nach Figur 3
- Figur 5:: Anordnung der Papiertransporteinheit mit einem Thermodrucker in einem Terminal
- Figur 6:: Vorderansicht einer Papiertransporteinheit mit einer Papieraufnahmeeinheit
- Figur 7:: Schnittansicht der Papiertransporteinheit nach Figur 6
- Figur 8:: Anordnung der Papiertransporteinheit mit einem Laserdrucker im Terminal
- Figur 9:: Schnittansicht der Anordnung gemäß Figur 8
- Figur 10:: Schnitt durch eine Anordnung aus Papiertransporteinheit mit einer Papierentnahmeeinheit und einer Papieraufnahmeeinheit
- Figur 11:: federlose Weiche
- Figur 12:: teilbegrenzter Freilauf
- Figur 13:: Anordnung eines Laserdruckers nach Figur 8 in einem Terminal mit geöffneter Tür

Gleiche Merkmale sind mit gleichen Bezugszeichen gekennzeichnet.

Ein Daten bzw. Informationen ausgebendes Terminal besteht aus einem Gehäuse, in welches ein Bildschirm zur Kommunikation mit einem Nutzer eingelassen ist. In einer Signalverarbeitungseinheit werden die vom Nutzer über den Bildschirm eingegebenen Befehle bearbeitet und die Ergebnisse an eine Druckereinheit weitergeleitet, welche die Ergebnisse ausdruckt und in einer Papieraufnahmeeinheit ablegt. Die erfindungsgemäße Papieraufnahmeeinheit weist in einer ersten Ausführungsform ein Shreddermodul und ein, diesem vor gelagertes, daran mechanisch und elektronisch gekoppeltes Papiertransportmodul auf. Diese Papieraufnahmeeinheit ist wiederum mechanisch an die Druckereinheit angebunden, wobei die Druckereinheit und die Papieraufnahmeeinheit über Software miteinander synchronisiert werden können. Die einzelnen Komponenten des Grundsystems sind modular aufgebaut, so dass sie beliebig miteinander kombinierbar sind und so verschiedensten Anforderungen gerecht werden. Die Papierposition wird im gesamten System über Sensoren abgefragt.

In Figur 1 ist eine als Papiervernichtungseinheit ausgebildete Papieraufnahmeeinheit 1 dargestellt, welche vorzugsweise zur Anbindung an einen Thermodrucker geeignet ist und welcher eine Papiertransporteinheit in Form eines Leitbleches 7 voran gestellt ist. An dem Shredder 2 ist eine Platine 3 mit einem Mikroprozessor angeordnet, welche die Steuerung und Regelung der Papieraufnahmeeinheit 1 übernimmt. Am Ausgang des Shredders 2 ist ein Abfallbehälter 4 für das, vom Shredder 2 ausgegebene Papier vorhanden, welcher ein Sichtfenster 5 aufweist. Ein Blatt Papier 6, welches von einer nicht weiter dargestellten Druckereinheit ausgegeben wird, wird über ein Leitblech 7 dem Shredder 2 zugeführt. Vor dem Leitblech 7 ist ein erster Sensor 8 angeordnet, welcher einen Motor 9 des Shredders 2 aktiviert, wenn das Papier 6 den Sensor 8 passiert und in das Leitblech 7 eingreift. Der Shredder 2 wird wieder abgeschaltet, wenn ein zweiter Sensor 10 feststellt, dass kein Blatt Papier 6 mehr sich auf dem Leitblech 7 befindet. Das Leitblech 7 leitet das Papier 6 direkt dem Shredder 2 zu, welcher einen nicht weiter dargestellten Zwischenpuffer aufweist, in dem das Papier 6 vor dem Shredder 2 in einem Bogen gelagert werden kann. Bei diesem ersten Ausführungsbeispiel ist keine Entkopplung der Papiergeschwindigkeit zwischen Shredder 2 und Druckereinheit vorgesehen.

Gemäß Figur 2 weist die Papieraufnahmeeinheit 1 wiederum einen Shredder 2 auf, der von der Platine 3 mit Mikroprozessor betrieben wird. Auch hier sind zur Aufnahme des Papiers 6 Papierleitbleche 7 vorhanden. Zwischen dem Papierleitblech 7 und dem Shredder 2 ist ein Rollenpaar 11 angeordnet. Dieses Rollenpaar 11 hat die Aufgabe, das Blatt Papier 6 aufzunehmen und bildet somit gemeinsam mit dem Leitblech 7 die Papiertransporteinheit. Dies erfolgt, indem zwei sich gegenüberliegende und nicht weiter dargestellte Rollen des Rollenpaares 11 über den Motor 9 gegeneinander bewegt werden, wodurch das Blatt Papier 6 zwischen den beiden Rollen des Rollenpaares 11 hindurchgeführt und direkt dem Shredder 2 zugeleitet wird. Durch dieses Rollenpaar 11 werden mechanische Einflüsse rückwirkend von dem Shredder 2 auf die nicht weiter dargestellte, als Thermodrucker ausgebildete Druckereinheit 18 vermieden. Bei dem in Figur 2 eingesetzten Shreddertyp wird das Papier 6 nicht nur in Streifen geschnitten, sondern kann auch in eine bestimmte Länge von Einzelstücken zerkleinert werden.

Figur 3 zeigt eine Papieraufnahmeeinheit 1, bei welcher zur Bildung der Papiertransporteinheit dem ersten, aus den Rollen 16a, 16b bestehenden Rollenpaar 11 zur Übernahme des Papiers 6 ein zweites Rollenpaar 13 nachgeordnet ist. Das zweite Rollenpaar 13 besteht ebenfalls aus zwei gegenüberliegend gelagerten Rollen 17a, 17b, zwischen welchen das Papier 6 bewegt wird. Das Blatt Papier 6 wird dabei von der als Thermodrucker ausgebildeten Druckereinheit kommend in Richtung Leitblech 7 geschoben, welches trichterähnlich ausgebildet ist, um das Papier 6 besser aufzunehmen. Um zu verhindern, dass die Papierübernahmeeinheit 11, 13 mechanisch den Thermodrucker beeinflusst, läuft das erste Rollenpaar 11 etwas langsamer als die Druckereinheit, so dass keine Zugkräfte entstehen, die auf den Thermodrucker übertragen werden können. Dies führt allerdings zu einer leichten Stauchung des Papiers 6 zwischen der Druckereinheit und dem ersten Rollenpaar 11. Um an dieser Stelle ein Knittern oder einen Papierstau zu vermeiden, ist dort ein Pufferbereich 14 ausgebildet, welcher dem Papier 6 erlaubt, wellenförmig auszuweichen anstatt einzuknicken. Ein weiterer Pufferbereich 15 ist zwischen dem ersten Rollenpaar 11 und einem zweiten Rollenpaar 13 angeordnet, welcher die gleiche Funktion wie der Pufferbereich 14 erfüllt. Die Rollen 16a, 16b des Rollenpaares 11 haben einen größeren Umfang als die Rollen 17a, 17b des nachfolgenden Rollenpaares 13, welches das Papier 6 direkt an den Shredder 2 übergibt (Figur 4).

Infolge dieser unterschiedlichen Durchmesser wird die Transportgeschwindigkeit des Papiers 6 deutlich reduziert, bevor das Papier 6 in den Shredder 2 geleitet wird. Zusätzlich wird das Papier 6 zwischen den Übergabepositionen Druckereinheit und erstes Rollenpaar 11 bzw. erstes Rollenpaar 11 und zweites Rollenpaar 13 in dem jeweiligen Papierpufferbereich 14 bzw. 15 zur Verhinderung eines Papierstaus zwischengelagert. Die kleineren Rollen 17a, 17b des zweiten Rollenpaares 13 transportieren das Papier 6 mit der gleichen bzw. tendenziell etwas langsameren Geschwindigkeit als der Shredder 2 das Papier 6 vernichtet, um eine Papierstauchung zu vermeiden. Auch bei dieser Ausgestaltung wird jede Rolle16a, 16b; 17a, 17b des Rollenpaares 11, 13 direkt über den Motor 9 angetrieben, um Schlupf beim Anlaufen der Rollen 16a, 16b; 17a, 17b zu vermeiden. Der Motor 9 ist direkt an einem Getriebe angebunden, um möglichst wenig Reibungsverluste zu erzielen, da zum Zerkleinern der Papiere 6 eine größere Kraft benötigt wird. Durch die Papierpufferbereiche 14 und 15 wird beim Transport des Papiers 6 eine Unabhängigkeit von der Geschwindigkeit der Druckereinheit erreicht.

Figur 4 zeigt eine Schnittansicht der Papiertransporteinheit gemäß Figur. 3. Dabei sind die gummierten Rollen 16a, 16b des ersten Rollenpaares 11 und 17a, 17b des zweiten Rollenpaares 13 zu erkennen. Die Rollen 16a, 16b; 17a, 17b jedes Rollenpaares 11 bzw. 13 liegen sich gegenüber und werden durch den Motor 9 in ihrer Bewegung gegenläufig angetrieben. Das Blatt Papier 6, welches über das Leitblech 7 der Papieraufnahmeeinheit 1 zugeführt wird, wird von dem Sensor 8 erfasst, welcher feststellt, dass das Papier 6 zugeführt wird. Wird ein Blatt Papier 6 zugeführt, gibt der Sensor 8 ein Signal aus. Danach erfassen die Rollen 16a, 16b; 17a, 17b das Papier 6 und leiten es dem Shredder 2 zu, der ebenfalls vom Motor 9 betrieben wird. Da die Rollen 16a, 16b des ersten Rollenpaares 11 einen größeren Durchmesser aufweisen als die Rollen 17a, 17b des zweiten Rollenpaar 13, wird die Transportgeschwindigkeit des Papiers 6, von der als Thermodrucker ausgebildeten Druckereinheit kommend, der Geschwindigkeit des Shredders 2 angepasst. Tendenziell fördern die Rollen 16a, 16b; 17a, 17b dann etwas langsamer als der Shredder 2.

Wie aus Figur 5 ersichtlich, ist die Papieraufnahmeeinheit 1, welche gemäß Figur 6 eine bauliche Einheit von Papiertransporteinheit 21 und Shredder 2 bildet, unterhalb der als Thermodrucker ausgebildeten Druckereinheit 18 hängend im Terminal angeordnet. Der Druckereinheit 18 ist eine Rolle Thermopapier 19 nachgeordnet. Die Druckereinheit 18 und die Papieraufnahmeeinheit 1 sind dabei an einer Tür 20 des Terminals, welches nicht weiter dargestellt ist, befestigt. Sie können somit jederzeit beim Öffnen der Tür 20 ausschwenken, wobei der Füllstand des Ablagebehälters 4 über dessen Sichtfenster 5 überwacht und gegebenenfalls entleert werden kann, weshalb im Terminalgehäuse keinerlei Abfall entsteht.

Die Papieraufnahmeeinheit 1 inklusive Papiertransporteinheit 21 ist im Einzelnen in den Figuren 6 und 7 in einer Vorderansicht bzw. einem Schnitt durch eine Seitenansicht dargestellt.

In einer weiteren Ausführungsform, welche in Figur 8 und 9 dargestellt ist, wird als Druckereinheit 18 ein Laserdrucker verwendet, auf welchem die Papiertransporteinheit 21 mit dem Shredder 2 aufgesetzt ist. Die Papiertransporteinheit 21 besteht aus mehreren Rollenpaaren mit jeweils gleichgroßen Rollen, welche eine Entkopplung der Geschwindigkeit des Papiers 6 vom Shredder 2 gegenüber der Geschwindigkeit des Papiers 6 in der Druckereinheit 18 gewährleisten. Zwischen den Rollenpaaren 26 und 27 der Papiertransporteinheit 21 ist eine starre Umlenkeinrichtung angeordnet. Wird das Papier 6 nicht entnommen, wird durch ein Signal des Sensors 24 ein nicht weiter dargestellter zusätzlicher Motor angetrieben, welcher das Papier 6 durch den Umlenkmechanismus 22 befördert, wodurch es um 90° umlenkt wird. Da die Umlenkeinrichtung 22 dem Papier 6 den Weg zur Druckereinheit 18 versperrt, wird das sich in der horizontalen Papierentnahmeeinheit 23 befindende Papier 6 dem Shredder 2 zugeleitet (Figur 10). Der das Papier 6 transportierende Motor kann zu diesem Zweck in zwei Richtungen betrieben werden.

Die Umlenkeinrichtung kann aber auch als federbeaufschlagte Weiche ausgebildet sein. Diese Weiche wird vom Papier 6 weggedrückt, wenn dass Papier 6 von der Druckereinheit 18 kommt. Hat das Papier 6 die Weiche passiert, federt die Weiche zurück und versperrt damit den Weg zurück zur Druckereinheit 18 bzw. weist den Weg zum Shredder 2.

Alternativ ist in Figur 11 eine Weiche 25 federlos so ausgestaltet, dass das Papier 6 auf Grund seiner Eigensteifigkeit den Weg zum Shredder 2 findet. Figur 11 a zeigt dabei den Aufbau der Weicheneinrichtung, während Figur 11b die Bewegung des Blatt Papiers näher erläutert. Das Papier 6, welches von der Druckereinheit 18 ausgegeben wird (Eingabe E), wird über Leitbleche 7 der Weiche 25 zugeführt. Durch die Geometrie der Weiche 25 wird das Blatt Papier 6 bei weiterem Vorschub um einen Winkel von weniger als 90° geschwenkt und in Richtung Ausgabe A zur Papierentnahmeeinheit 23 transportiert. Dabei wird das Blatt Papier 6 von weiteren Leitblechen 7a geführt, welche sich zwischen der Ausgabe A und dem Schredder 2 annähernd horizontal erstrecken. Das Blatt Papier 6 wird solange weiter transportiert bis das Ende des Blattes einen Scheitelpunkt S passiert, was durch den Sensor 24 erfasst wird, der beispielsweise als Lichtschranke ausgebildet ist. Hat der Sensor 24 das Ende des Blattes Papier 6 erfasst, wird das Blatt Papier 6 in der nicht weiter dargestellten horizontalen Papierentnahmevorrichtung 23 gestoppt und der Nutzer kann das Blatt Papier 6 aus dem Terminal entnehmen. Entnimmt der Nutzer das Blatt Papier 6 nicht, wird das Blatt Papier 6 in die entgegen gesetzte Richtung befördert. Die Eigensteifigkeit des Papiers hält dieses Blatt Papier 6 in einer näherungsweise horizontalen Lage, auch wenn es den Scheitelpunkt S der Ausgabe A und somit die Weiche 25 passiert, Dadurch wird das Blatt Papier 6 oberhalb der Weiche 25 eingefädelt und zwischen den Leitblechen 7a in Richtung des Shredders 2 weiterbefördert.

Der somit als Blattentnahmesensor ausgeführte Sensor 24 registriert dabei die rotatorische Bewegung der Rollen 33a, 33b des Rollenpaares 33 (Figur 10). Diese Bewegung wird ausgelöst, wenn der Nutzer des Terminals an dem ihm präsentierten Papier 6 zieht, um dieses zu entnehmen. Die Rollen 33a, 33b des Rollenpaares 33 sind dabei mechanisch starr über ein Riemen- und Zahnradgetriebe 12 an den Motor 9 gekoppelt, wodurch an dem Blatt Papier 6 ein verhältnismäßig hoher Widerstand gegen Zugkräfte entsteht.

Um die zu registrierenden Zugbewegungen durch den Nutzer dennoch leichtgängig zuzulassen, ohne dass dies die Haltekraft der Rollen 33a, b des Rollenpaares 33 negativ beeinflusst, ist ein teilbegrenzter Freilauf für die Rollen 33a, b des Rollenpaares 33 vorgesehen, welcher im Zusammenhang mit Figur 12 näher erläutert werden soll. Die beiden Rollen 33a, 33b des Rollenpaares 33, die das ausgedruckte Papier 6 beim Präsentieren an den Nutzer noch festhalten, lassen sich um einen definierten Betrag gegenüber einem Riemen des starr mit dem Motor 9 verbundenen Riemen- und Zahnradantriebes 12 verdrehen. Eine Riemenscheibe 29 bildet dabei eine Schnittstelle, die über ein Kugellager 30 frei auf der unteren Rolle 33b drehbar ist. Der Übersichtlichkeit halber ist in Figur 12 von der Rolle 33b nur deren Achse 33c dargestellt. Die Riemenscheibe 29 weist einen Mitnehmer 34 auf der einen Anschlag 31 besitzt. Auf der Achse 33c der Rolle 33b ist ein Mitnehmer 32 starr befestigt, an welchem zwei Anschlagbolzen 35 hervorstehen. Die Achse 33c kann nun ein Teilstück solange drehen, bis der Anschlagbolzen 35 des Mitnehmers 32 am Anschlag 31 anliegt. Liegt der Anschlagbolzen des Mitnehmers 32 an dem Anschlag 31 an, besteht wieder ein Kraftschluss zum Riemen- und Zahnradantrieb 12 sowie zum Motor 9. Der Freilauf erlaubt ein definiertes Spiel, so dass sich die Rollen 33 um einen bestimmten Wert leichtgängig drehen lassen und das Blatt Papier 6 sich somit leichtgängig ziehen lässt. Der Weg des Papiers 6 beträgt nur wenige Millimeter, was jedoch ausreicht, um den Sensor 24 zu betätigen. Ist der Sensor 24 ausgelöst, läuft der Motor 9 an und transportiert das unversehrte Blatt Papier 6 vollständig heraus, so dass der Nutzer das Platt Papier 6 entnehmen kann.

Wie aus Figur 13 ersichtlich, ist die Druckereinheit 18 in Form eines Laserdruckers fest im Terminalgehäuse auf dem Terminalboden 28 angeordnet, während die Papiertransporteinheit 21 und der Shredder 2 als eine Baueinheit an der Tür 20 des Terminals befestigt sind. Somit können die Papiertransporteinheit 21 und der Shredder 2 beim Öffnen der Tür 20 des Terminals jederzeit herausgeschwenkt werden. Alternativ kann die gesamte Einheit auch im Gehäuse des Terminals angebunden sein und beispielsweise zusammen mit der Druckereinheit 18 auf einem gemeinsamen Teleskopauszug herausgefahren werden, um die Zugänglichkeit zu gewährleisten.

In einer Weiterführung wird die Zugänglichkeit zur Wartung des Shredders 2 und der Druckereinheit 18 dadurch gelöst, dass die über der Druckereinheit 18 schwebende Transport- und Schreddereinheit 2 nach oben geschwenkt werden kann.

Die Verwendung eines Shredders 2 in der Papieraufnahmeeinheit 1 ist insbesondere deshalb günstig, da die Papierqualität nahezu beliebig sein kann. Es wird also nicht, wie z.B. für Thermodrucker mit Blackener Lösung ein besonderes Thermopapier benötigt. Weiterhin lässt sich die Qualität der Papiervernichtung im Falle eines Shredders nach DIN 32757-1 feststellen. Somit kann die Eignung für jede Anwendung überprüft werden. Um die Reibung im gesamten System über die Lebensdauer des Shredders 2 zu unterbinden, werden alle Rollen und Wellen des Shredders 2 mit Kugellagern betrieben. Dieser Shredder 2 dient zur datenschutzgerechten Vernichtung von ausgedruckten Dokumenten. In den beschriebenen Ausführungen wird die komplette Mechanik, betreffend die Papiertransporteinrichtung 7, 11, 13, 21 und der Shredder 2 von nur einem Motor 9 angetrieben. Der Shredder 2 läuft somit stets mit. In einer Abwandlung davon befindet sich am Shredder 2 ein Vollfreilauf, so dass Antriebskräfte lediglich nur in eine Drehrichtung übertragen werden und der Shredder 2 entsprechend nur mitläuft, wenn Papier 6 in Richtung des Shredders 2 befördert wird. Es ist aber auch vorstellbar, dass zwei separat gesteuerte Motoren verwendet werden, wobei einer lediglich den Shredder 2 antreibt, während der andere Motor lediglich die Transportmechanik antreibt. Der den Shredder antreibende Motor läuft dabei nur dann, wenn Papier 6 zerkleinert werden soll. Die Geschwindigkeiten der beiden Motoren sind dann so zu steuern, dass die Übergabeschnittstelle Papier 6 zwischen Papiertransporteinrichtung 7, 11, 13, 21 und Shredder 2 optimal funktioniert.

Neben der Shreddereinheit bzw. der Ablageeinheit besitzt die Einheit ein Papierübernahmemodul 21, welches das Papier direkt aus dem Ausgang der Druckereinheit 18 übernimmt und über eine Puffereinheit in die Shreddereinheit weiterleitet.

Neben der beschriebenen Papiervernichtung mit Hilfe eines Shredders 2 sind auch andere Papiervernichtungsmöglichkeiten denkbar. Diese bestehen einmal in der Bedruckung mittels eines Thermotransfers, dem Auflaminieren einer lichtundurchlässigen Folie oder der Schwärzung des Papiers mittels einer Thermozeile oder -walze.

Das erfindungsgemäße Terminal hat den Vorteil der möglichen Kombination der Druckereinheit mit der Papiertransporteinheit zwecks Reduzierung der Komplexität dieser Anordnung. Außerdem ist eine Transportereinheit vorgeschlagen, welche universell für gängige Druckverfahren mittels Laser-, Thermo- oder Tintenstrahldruckereinheit verwendet werden kann. Darüber hinaus verfügt diese Einrichtung über einen mechanisch robusten Aufbau.

## Patentansprüche

1. Terminal zur Ein- bzw. Ausgabe von Daten, umfassend eine Signalverarbeitungseinheit, welche mit einer Druckereinheit (18) verbunden ist, und einer Papieraufnahmeeinheit (1), wobei der Druckereinheit (18) eine Papiertransporteinheit (7, 11, 13, 21) nachgeordnet ist, welche an die Papieraufnahmeeinheit (1) führt, wobei die Papieraufnahmeeinheit (1) als Papiervernichtungseinheit (2) ausgebildet ist, **dadurch gekennzeichnet, dass** die Papieraufnahmeeinheit (1) oberhalb oder unterhalb der Druckereinheit (18), schwebend gelagert, angeordnet ist, ohne direkt mit der Druckereinheit (18) verbunden zu sein, wobei vorzugsweise das aus der Druckereinheit (18) herausgeführte Papier (6) durch die Papiertransporteinheit (7, 11, 13, 21) um einen beliebigen Winkel, insbesondere um 90°, wendbar ist.

2. Terminal nach Anspruch 1, **dadurch gekennzeichnet, dass** die Papiertransporteinheit als Papierleiteinrichtung (7) ausgebildet ist, welche direkt mit der Papieraufnahmeeinheit (1) verbunden ist und/oder einen Pufferbereich (14, 15) für das aus der Druckereinheit (18) geführte Papier (6) aufweist.

3. Terminal nach Anspruch 1 oder 2, **dadurch gekennzeichnet, dass** die Papiertransporteinheit (7, 11, 13, 21) mindestens eine Papierübernahmeeinheit (11, 13) für das aus der Druckereinheit (18) herausgeführte Papier (6) aufweist, welche aus mindestens zwei sich gegeneinander drehenden Rollen (16a, 16b; 17a, 17b) besteht, zwischen welchen das Papier (6) transportierbar ist, wobei ein Pufferbereich (14, 15) vor und/oder nach einer Papierübernahmeeinheit (11, 13) bzw. zwischen zwei Papierübernahmeeinheiten (11, 13) angeordnet ist.

4. Terminal nach Anspruch 3, **dadurch gekennzeichnet, dass** die Papiertransporteinheit (7, 11, 13, 21) zwei mit unterschiedlicher Geschwindigkeit fördernde Papierübernahmeeinheiten (11, 13) aufweist, welche hintereinander angeordnet sind, wobei die zwei Rollen (16a, 16b) der der Druckereinheit (18) nach geordneten ersten Papierübernahmeeinheit (11) einen anderen Durchmesser aufweisen als die Rollen (17) der der Papieraufnahmeeinheit (1) vorgelagerten zweiten Papierübernahmeeinheit (11, 13).

5. Terminal nach Anspruch 4, **dadurch gekennzeichnet, dass** die Rollen (16a, 16b; 17a, 17b) der Papierübernahmeeinheit (11, 13) der Papieraufnahmeeinheit (1) und/ oder einer Papierentnahmeeinheit (23) durch einen gemeinsamen Motor (9) oder mehrere einzelne Motoren angetrieben sind, wobei die Papiertransporteinheit (7, 11, 13, 21) mit einer Papiergeschwindigkeitssteuereinheit (3, 18) ausgestattet ist, welche die Geschwindigkeit der Motoren zueinander und zur Ausgabegeschwindigkeit der Druckereinheit (18) anpasst.

6. Terminal nach Anspruch 1, **dadurch gekennzeichnet, dass** die Papiertransporteinheit (21) das aus der Druckereinheit (18) geführte Papier (6) über einen Umlenkmechanismus (22) in eine Entnahmeeinheit (23) leitet, welche von einem Sensor (24) überwacht ist, wobei der Umlenkmechanismus (22) vorzugsweise als Weiche ausgeführt ist.

7. Terminal nach Anspruch 6, **dadurch gekennzeichnet, dass** bei einer durch den Sensor (24) detektierten Nichtentnahme des Papiers (6) aus der Papierentnahmeeinheit (23) ein Motor (9) das Papier (6) in die entgegengesetzte Richtung transportiert, wodurch das Papier (6) über den als Weiche ausgebildeten Umlenkmechanismus (22) der Papieraufnahmeeinheit (1) zuführbar ist.

8. Terminal nach Anspruch 7, **dadurch gekennzeichnet, dass** der Papiervernichtungseinheit (2) ein Papieraufnahmebehälter (4) zur Aufnahme von Papierpartikeln, die durch die Papiervernichtungseinheit (2) erzeugt sind, nachgeordnet ist.

9. Terminal nach Anspruch 8, **dadurch gekennzeichnet, dass** eine Signaleinrichtung zur Anzeige für das Vorhandensein des Papieraufnahmebehälters (4) und/oder dem Geschlossensein mindestens einer Wartungsklappe vorhanden ist.

10. Terminal nach mindestens einem der vorhergehenden Ansprüche **dadurch gekennzeichnet, dass** die Papierentnahmeeinheit (23) über einen teilbegrenzten Freilaufmechanismus verfügt, welcher ermöglicht, das Papier (6) ohne Widerstand um einen gewissen Betrag aus der Papierentnahmeeinheit (23) herauszuziehen, wobei die Papierentnahmeeinheit (23) insbesondere mit einem Blattentnahmesensor (24) verbunden ist, welcher die Bewegung des Freilaufmechanismus detektiert und eine Ausgabe des Papiers (6) auslöst.

11. Terminal nach Anspruch 9 , **dadurch gekennzeichnet, dass** an der Papiervernichtungseinheit (2) ein Auffangbeutel angeordnet ist, welcher auch den Papieraufnahmebehälter (4) abschirmt.

## Claims

1. Terminal for inputting and outputting data, comprising a signal processing unit, which is connected to a printer unit (18), and a paper holding unit (10), a paper transport unit (7, 11, 13, 21) which leads to the paper holding unit (1) being arranged downstream of the printer unit (18), the paper holding unit (1) being constructed as a paper destruction unit (2), **characterized in that** the paper holding unit (1) is arranged above or below the printer unit and is mounted in a floating manner without being connected directly to the printer unit (18), wherein preferably the paper (6) led out of the printer unit (18) can be turned through any desired angle, in particular through 90°, by the paper transport unit (7, 11, 13, 21).

2. Terminal according to Claim 1, **characterized in that** the paper transport unit is constructed as a paper guide device (7), which is connected directly to the paper holding unit (1) and/or has a buffer area (14, 15) for the paper (6) led out of the printer unit (18).

3. Terminal according to Claim 1 or 2, **characterized in that** the paper transport unit (7, 11, 13, 21) has at least one paper transfer unit (11, 13) for the paper (6) led out of the printer unit (18), which comprises at least two contra-rotating rollers (16a, 16b; 17a, 17b) between which the paper (6) can be transported, wherein a buffer area (14, 15) is arranged before and/or after a paper transfer unit (11, 13) or between two paper transfer units (11, 13).

4. Terminal according to Claim 3, **characterized in that** the paper transport unit (7, 11, 13, 21) has two paper transfer units (11, 13) conveying at different speeds, which are arranged one after the other, wherein the two rollers (16a, 16b) of the first paper transfer unit (11) arranged downstream of the printer unit (18) have a different diameter from that of the rollers (17) of the second paper transfer unit (11, 13) arranged upstream of the paper holding unit (1).

5. Terminal according to Claim 4, **characterized in that** the rollers (16a, 16b; 17a, 17b) of the paper transfer unit (11, 13) of the paper holding unit (1) and/or of a paper removal unit (23) are driven by a common motor (9) or a plurality of individual motors, wherein the paper transport unit (7, 11, 13, 21) is equipped with a paper speed control unit (3, 18) which coordinates the speed of the motors with one another and with the output speed of the printer unit (18).

6. Terminal according to Claim 1, **characterized in that** the paper transport unit (21) guides the paper (6) led out of the printer unit (18) over a deflection mechanism (22) into a removal unit (23), which is monitored by a sensor (24), wherein the deflection mechanism (22) is preferably designed as a diverter.

7. Terminal according to Claim 6, **characterized in that**, in the event of non-removal of the paper (6) from the paper removal unit (23), detected by the sensor (24), a motor (9) transports the paper (6) in the opposite direction, by which means paper (6) can be fed to the paper holding unit (1) by the deflection mechanism (22) formed as a diverter.

8. Terminal according to Claim 7, **characterized in that** the paper destruction unit (2) has a paper holding container (4) arranged downstream for holding paper particles which are produced by the paper destruction unit (2).

9. Terminal according to Claim 8, **characterized in that** there is a signal device to display the presence of the paper holding container (4) and/or the closure of at least one maintenance flap.

10. Terminal according to at least one of the preceding claims, **characterized in that** the paper removal unit (23) has a partially restricted freewheel mechanism, which makes it possible to pull the paper (6) out of the paper removal unit (23) by a certain amount without any resistance, wherein the paper removal unit (23) is in particular connected to a sheet removal sensor (24), which detects the movement of the freewheel mechanism and triggers an output of the paper (6).

11. Terminal according to Claim 9, **characterized in that** a collecting bag is arranged on the paper destruction unit (2) and also screens off the paper holding container (4).

## Revendications

1. Terminal d'entrée et de sortie de données comprenant une unité de traitement de signaux raccordée à une unité d'imprimante (18) et à une unité (1) de réception de papier,
une unité (7, 11, 13, 21) de transport de papier qui conduit à l'unité (1) de réception de papier étant prévue à la suite de l'unité d'imprimante (18),
l'unité (1) de réception de papier étant configurée comme unité (2) de destruction de papier, **caractérisé en ce que**
l'unité (1) de réception de papier est montée de manière flottante au-dessus ou en dessous de l'unité d'imprimante (18) sans être raccordée directement à l'unité d'imprimante (18) et
**en ce que** le papier (6) sortant de l'unité d'imprimante (18) pouvant de préférence être cintré par l'unité (7, 11, 13, 21) de transport de papier sur un angle quelconque et en particulier sur 90°.

2. Terminal selon la revendication 1, **caractérisé en ce que** l'unité de transport de papier est configurée comme dispositif (7) de guidage de papier raccordé directement à l'unité (1) de réception de papier et/ou présente une zone-tampon (14, 15) pour le papier (6) sortant de l'unité d'imprimante (18).

3. Terminal selon les revendications 1 ou 2, **caractérisé en ce que** l'unité (7, 11, 13, 21) de transport de papier présente pour le papier (6) sortant de l'unité d'imprimante (18) au moins une unité (11, 13) de reprise de papier constituée d'au moins deux rouleaux (16a, 16b ; 17a, 17b) tournant l'un contre l'autre et entre lesquels le papier (6) peut être transporté, une zone-tampon (14, 15) étant disposée avant et/ou après une unité (11, 13) de reprise de papier ou entre deux unités (11, 13) de reprise de papier.

4. Terminal selon la revendication 3, **caractérisé en ce que** l'unité (7, 11, 13, 21) de transport de papier présente deux unités (11, 13) de reprise de papier avançant à des vitesses différentes et disposées à la suite l'une de l'autre, les deux rouleaux (16a, 16b) de la première unité (11) de reprise de papier qui suit l'unité d'imprimante (18) présentant un diamètre différent de celui des rouleaux (17) de la deuxième unité (11, 13) de reprise de papier prévue en amont de l'unité (1) de réception de papier.

5. Terminal selon la revendication 4, **caractérisé en ce que** les rouleaux (16a, 16b ; 17a, 17b) de l'unité (11, 13) de reprise de papier de l'unité (1) de réception de papier et/ou d'une unité (23) d'enlèvement de papier sont entraînés par un moteur (9) commun ou par plusieurs moteurs distincts, l'unité (7, 11, 13, 21) de transport de papier étant dotée d'une unité (3, 18) de commande de la vitesse du papier qui adapte les vitesses des moteurs les unes aux autres et à la vitesse de sortie de l'unité d'imprimante (18).

6. Terminal selon la revendication 1, **caractérisé en ce que** par l'intermédiaire d'un mécanisme de renvoi (22), l'unité (21) de transport de papier guide le papier (6) sortant de l'unité d'imprimante (18) dans une unité d'enlèvement (23) surveillée par un capteur (24), le mécanisme de renvoi (22) étant de préférence configuré comme aiguillage.

7. Terminal selon la revendication 6, **caractérisé en ce que** lorsque le capteur (24) détecte que le papier (6) n'est pas enlevé hors de l'unité (23) d'enlèvement de papier, un moteur (9) transporte le papier (6) dans la direction opposée de telle sorte que le papier (6) peut être amené à l'unité (1) de réception de papier par le mécanisme de renvoi (22) configuré comme aiguillage.

8. Terminal selon la revendication 7, **caractérisé en ce qu'**un récipient (4) de réception de papier qui reçoit des particules de papier formées par l'unité (2) de destruction de papier suit l'unité (2) de destruction de papier.

9. Terminal selon la revendication 8, **caractérisé en ce qu'**un dispositif de signalisation est prévu pour afficher la présence du récipient (4) de réception de papier et/ou la fermeture d'au moins un capot d'entretien.

10. Terminal selon au moins l'une des revendications précédentes, **caractérisé en ce que** l'unité (23) d'enlèvement de papier dispose d'un mécanisme de roue libre au moins partiellement limité qui permet d'extraire sans résistance le papier (6) sur une certaine distance hors de l'unité (23) d'enlèvement de papier, l'unité (23) d'enlèvement de papier étant en particulier reliée à un capteur (24) d'enlèvement de feuille qui détecte le déplacement du mécanisme de roue libre et déclenche la sortie du papier (6).

11. Terminal selon la revendication 9, **caractérisé en ce qu'**un sac de réception qui protège également le récipient (4) de réception de papier est disposé sur l'unité (2) de destruction de papier.
